# EUROPÄISCHE PATENTSCHRIFT

(11) **EP 4 244 152 B1**
(45) Veröffentlichungstag und Bekanntmachung des Hinweises auf die Patenterteilung: **08.01.2025**
(21) Anmeldenummer: 21807032.4
(22) Anmeldetag: 05.11.2021
(51) Int. Cl.: B65D 33/10

(54) **VERPACKUNG UND VERFAHREN ZUM HERSTELLEN EINER SOLCHEN VERPACKUNG**
ITEM OF PACKAGING AND METHOD FOR PRODUCING AN ITEM OF PACKAGING OF THIS TYPE
ARTICLE D'EMBALLAGE ET PROCÉDÉ DE PRODUCTION D'UN ARTICLE D'EMBALLAGE DE CE TYPE

(30) Priorität: 10.11.2020 DE 102020214085
(43) Veröffentlichungstag der Anmeldung: 20.09.2023
(73) Patentinhaber: Windmöller & Hölscher KG, 49525 Lengerich (DE)
(72) Erfinder: LAMKEMEYER, Andreas, 49186 Bad Iburg (DE)
(86) Internationale Anmeldenummer: PCT/EP2021/080733
(87) Internationale Veröffentlichungsnummer: WO 2022/101095

(56) Entgegenhaltungen:
- EP-A1- 3 498 624
- WO-A1-2013/039536
- WO-A2-2004/037663
- FR-A- 1 536 422

## Beschreibung

Die vorliegende Erfindung betrifft eine Verpackung mit einem Verpackungsgrundkörper, wobei der Verpackungsgrundkörper einen Innenraum zum Bevorraten von Schüttgut begrenzt. Weiter betrifft die Erfindung ein Verfahren zum Herstellen einer solchen Verpackung.

Verpackungen zum Bevorraten von Schüttgut, wie Zement, Sand, Kalk, Granulat oder dergleichen, sind häufig Säcke bzw. Ventilsäcke, die z. B. mit 25 kg oder 50 kg des betreffenden Schüttguts gefüllt werden.

Diese gefüllten Säcke sind häufig unhandlich, da deren glatten Oberflächen keine Angriffspunkte bieten, die ein manuelles Handhaben begünstigen würden. So kommt es dazu, dass Arbeiter Haken in diese gefüllten Säcke schlagen, um die Säcke mit den Haken von einer Palette oder einer Ladefläche eines Fahrzeugs zu ziehen oder einen Sack über eine längere Wegstrecke über den Boden zu schleifen. Die Dokumente WO2004/037663A1, WO2013/039536A1, FR1536422 und EP3498624 offenbaren Säcke des Standes der Technik.

Der Verpackungsgrundkörper wird dabei durch die Haken lokal zerstört, so dass das Schüttgut teilweise austritt. Weiter kann der Verpackungsgrundkörper beim Handhaben mit den Haken großflächig aufreissen, so dass ein Großteil des Schüttguts austritt und ggf. unbrauchbar wird. Das austretende Schüttgut kann zudem zu gesundheitlichen Beeinträchtigungen für den Arbeiter führen und es können Umweltschäden entstehen.

Vor diesem Hintergrund liegt der Erfindung die technische Problemstellung zugrunde, eine Verpackung anzugeben, die im gefüllten Zustand eine verbesserte manuelle Handhabung ermöglicht. Weiter soll ein Verfahren zur Herstellung einer solchen Verpackung angegeben werden.

Die voranstehend beschriebene, technische Problemstellung wird jeweils gelöst durch eine Verpackung nach Anspruch 1 und ein Verfahren nach Anspruch 9.

Weitere Ausgestaltungen der Erfindung ergeben sich aus den abhängigen Ansprüchen und der nachstehenden Beschreibung.

Gemäß einem ersten Aspekt betrifft die Erfindung eine Verpackung gemäß Anspruch 1 mit einem Verpackungsgrundkörper, wobei der Verpackungsgrundkörper einen Innenraum zum Bevorraten von Schüttgut begrenzt. Die Verpackung hat mindestens eine Lasche, wobei die Lasche ausgehend von einer dem Innenraum abgewandten Außenseite des Verpackungsgrundkörpers auskragend erstreckt ist und wobei die Lasche eine Durchgangsöffnung zum Einführen eines Hakens aufweist.

Die Lasche verbessert die manuelle Handhabbarkeit der Verpackung in einem mit Schüttgut gefüllten Zustand. So kann die Lasche einerseits dazu dienen, die Verpackung von Hand werkzeuglos zu ziehen oder zu greifen. Andererseits kann ein Werkzeug, wie ein Haken oder dergleichen, in die Durchgangsöffnung der Lasche eingeführt werden, um die Verpackung mithilfe des Werkzeugs zu bewegen.

Die Durchgangsöffnung der Lasche ist demnach ein definierter Angriffspunkt zum Ansetzen eines Werkzeugs, wie eines Hakens oder dergleichen. Ein unsachgemäßer Transport einer mit Schüttgut gefüllten Verpackung, wie zum Beispiel durch das Einschlagen eines Hakens in den Verpackungsgrundkörper, kann daher vermieden werden. So wird verhindert, dass der Verpackungsgrundkörper zerstört wird und Schüttgut aus dem Innenraum austritt.

Wenn vorliegend von einer Lasche gesprochen wird, so weist diese insbesondere ein freies Ende auf, das nicht an dem Verpackungsgrundkörper befestigt ist. Eine Lasche ist demnach keine Schlaufe oder Trageschlaufe, die üblicherweise mit zwei Enden an einem jeweiligen zu transportierenden Gegenstand befestigt sind.

Insbesondere ist die Lasche ein biegeschlaffes flexibles Band.

Die Lasche kann ausgehend von der Außenseite des Verpackungsgrundkörpers frei auskragend erstreckt sein und eine Umhüllende des Innenraums des Verpackungsgrundkörpers im mit Schüttgut gefüllten Zustand seitlich überragen.

Um eine strukturell besonders widerstandsfähige Lasche anzugeben, kann vorgesehen sein, dass die Lasche zwei- oder mehrlagig ausgeführt ist. Beispielsweise kann die Lasche aus einem streifenförmigen Bandmaterial gebildet sein, das zwei- oder mehrfach gefaltet ist oder zweilagig oder mehrlagig nach Art eines Sandwichmaterials geschichtet ist.

Alternativ oder ergänzend kann vorgesehen sein, dass die Struktur der Lasche dadurch verstärkt ist, dass der Durchgangsöffnung der Lasche mindestens ein Versteifungselement zugeordnet ist, wobei das Versteifungselement die Durchgangsöffnung zumindest abschnittsweise einfasst. Beispielsweise kann das Versteifungselement eine Öse bzw. ein Ring aus einem Kunststoff, einem Gummi oder einem Metallwerkstoff sein. Alternativ kann das Versteifungselement ein Schweißbund oder eine lokale Verdickung der Wandstärke der Lasche sein.

Die Durchgangsöffnung kann eine Öffnungsweite aufweisen, die 0,5 cm oder mehr beträgt. Alternativ oder ergänzend kann die Durchgangsöffnung eine Öffnungsweite aufweisen, die 10 cm oder weniger beträgt, insbesondere 5 cm oder weniger beträgt. So kann durch die Größe der Durchgangsöffnung ein einfaches und zuverlässiges Einführen eines Werkzeugs zum Handhaben einer mit Schüttgut gefüllten Verpackung begünstigt werden.

Grundsätzlich kann vorgesehen sein, dass die Durchgangsöffnung beispielsweise eine polygonale Form hat, d. h. zum Beispiel eine dreieckige, quadratische oder rechteckige Form hat, oder dass die Durchgangsöffnung eine ovale Form hat. Nach einer Ausgestaltung der Verpackung ist vorgesehen, dass die Durchgangsöffnung der Lasche kreisförmig ist, wobei ein Durchmesser der kreisförmigen Durchgangsöffnung größer oder gleich 0,5 cm und kleiner oder gleich 10 cm ist, insbesondere kleiner oder gleich 5 cm ist. Die kreisförmige Durchgangsöffnung lässt sich in einfacher und kostengünstiger Weise herstellen und eine Kerbwirkung unter Last wird im Vergleich zur polygonalen Form reduziert.

Erfindungsgemäß weist die Verpackung mindestens eine weitere Lasche auf, wobei die weitere Lasche ausgehend von der dem Innenraum abgewandten Außenseite des Verpackungsgrundkörpers auskragend erstreckt ist und wobei die weitere Lasche eine Durchgangsöffnung zum Einführen eines Hakens aufweist. Die weitere Lasche kann identisch zur voranstehend beschriebenen Lasche ausgestaltet sein.

Die Lasche und die weitere Lasche können an einander abgewandten Seiten des Verpackungsgrundkörpers angeordnet sein. So kann die Handhabbarkeit der Verpackung im gefüllten Zustand durch zwei zueinander beanstandete Angriffs- bzw. Anschlagpunkte in Form der Lasche und der weiteren Lasche verbessert werden.

Zur Verbesserung der manuellen Handhabung der Verpackung im gefüllten Zustand können demnach zwei oder mehr Laschen vorgesehen sein. Insbesondere kann die Verpackung genau zwei Laschen oder genau vier Laschen aufweisen. Jede der Laschen kann mindestens eine Durchgangsöffnung aufweisen. Insbesondere kann jede der Laschen genau eine Durchgangsöffnung aufweisen.

An dem Verpackungsgrundkörper ist erfindungsgemäß mindestens ein Deckblatt befestigt, wobei mindestens eine Lasche Teil des Deckblatts ist. Die Lasche des Deckblatts kann die voranstehend beschriebene Lasche oder die voranstehend beschriebene weitere Lasche sein. Ein solches Deckblatt dient einerseits der Aussteifung der Verpackung und andererseits der einfachen und kostengünstigen Realisierung einer Lasche.

Zur Verstärkung der Lasche kann vorgesehen sein, dass das Deckblatt im Bereich der Lasche mindestens einmal gefaltet ist. Auf diese Weise kann in einfacher und kostengünstiger Weise eine zweilagige oder mehrlagige Lasche bereitgestellt werden, die aus zwei oder mehr Lagen eines Materials des Deckblatts gebildet ist. Die gefalteten Lagen des Deckblatts können stoffschlüssig oder adhäsiv miteinander verbunden sein, insbesondere verschweißt oder verklebt sein.

Alternativ oder ergänzend kann zur Verstärkung der Lasche vorgesehen sein, dass ein Befestigungsabschnitt des Deckblatts, mit dem das Deckblatt mit dem Verpackungsgrundkörper verbunden ist, eine geringere Wandstärke aufweist als die Lasche. Das Deckblatt weist daher in seinem an dem Verpackungsgrundkörper befestigten Befestigungsabschnitt eine höhere Flexibilität auf, während das Deckblatt im Bereich seiner Lasche lokal verstärkt ist.

Es kann vorgesehen sein, dass das Deckblatt eine höhere Festigkeit aufweist als der Verpackungsgrundkörper und/oder das Deckblatt eine höhere Festigkeit aufweist als ein verstärkter oder gesiegelter Boden des Verpackungsgrundkörpers. Wenn vorliegend davon gesprochen wird, dass das Deckblatt eine höhere Festigkeit aufweist als der Verpackungsgrundkörper und/oder ein verstärkter oder gesiegelter Boden, so bedeutet dies, dass das Deckblatt in einem Streifentest beim Erreichen einer Streck- oder Dehngrenze eine höhere Spannung erträgt, als der Verpackungsgrundkörper oder ein verstärkter oder gesiegelter Boden des Verpackungsgrundkörpers.

Das Deckblatt kann aus demselben Material gebildet sein, aus dem auch der Verpackungsgrundkörper besteht. Das Deckblatt kann aus einem von dem Verpackungsgrundkörper verschiedenen Material gebildet sein. Insbesondere kann das Material des Deckblatts eine höhere Dehngrenze und/oder eine höhere Zugfestigkeit aufweisen als ein Material des Verpackungsgrundkörpers.

Das Deckblatt kann mit dem Verpackungsgrundkörper verschweißt oder verklebt sein. Zwischen dem Deckblatt und dem Verpackungsgrundkörper kann eine Haftvermittlerschicht angeordnet sein, um eine Verschweissbarkeit zu begünstigen. Das Deckblatt kann eine dem Verpackungsgrundkörper zugewandte Haftvermittlerschicht aufweisen, um eine Verschweissbarkeit zu begünstigen.

Das Deckblatt erstreckt sich über die gesamte Länge einer Seitenfläche des Verpackungsgrundkörpers und überragt die Seitenfläche in einer Längsrichtung. Der die Seitenfläche überragende Bereich des Deckblatts ist die Lasche des Deckblatts. Es kann vorgesehen sein, dass das Deckblatt die Seitenfläche vollständig bedeckt. Demnach ist die Verpackung im Bereich der Seitenfläche durch den Verpackungsgrundkörper und das Deckblatt mindestens zweilagig gebildet, wobei das Deckblatt zudem die Lasche ausbildet.

Alternativ oder ergänzend kann vorgesehen sein, dass das Deckblatt über die gesamte Höhe einer Seitenfläche des Verpackungsgrundkörpers erstreckt ist und die Seitenfläche in einer Höhenrichtung überragt. Der die Seitenfläche überragende Bereich des Deckblatts ist die Lasche des Deckblatts. Auch in diesem Fall kann vorgesehen sein, dass das Deckblatt die Seitenfläche vollständig bedeckt und zudem die Lasche an dem Deckblatt ausgebildet ist. So kann in Längsrichtung betrachtet eine Länge der Seitenfläche geringer sein als eine Länge des Deckblatts. Gleichermaßen kann in Höhenrichtung betrachtet eine Höhe der Seitenfläche geringer sein als eine Höhe des Deckblatts.

Nach einer weiteren Ausgestaltung der Verpackung ist vorgesehen, dass an mindestens einer Seite des Verpackungsgrundkörpers mindestens zwei Deckblätter angeordnet sind, die sich zumindest abschnittsweise überlappen, wobei jedes der Deckblätter mindestens eine Lasche aufweist. Demnach können insbesondere zwei Deckblätter vorgesehen sein, wobei jedes der Deckblätter mindestens eine Lasche hat, um angrenzend an die betreffende Seitenfläche zwei Angriffspunkte zum Handhaben der Verpackung bereitzustellen. Es kann vorgesehen sein, dass jedes Deckblatt genau eine Lasche aufweist.

Gemäß einer weiteren Ausgestaltung der Verpackung kann vorgesehen sein, dass an einer weiteren Seite des Verpackungsgrundkörpers ebenfalls mindestens zwei Deckblätter angeordnet sind, die sich zumindest abschnittsweise überlappen und jeweils mindestens eine Lasche haben. Es kann vorgesehen sein, dass jedes Deckblatt genau eine Lasche aufweist. Beispielsweise kann eine Verpackung mit vier Deckblättern und vier Laschen und insgesamt vier Durchgangsöffnungen angegeben werden, um die manuelle Handhabbarkeit der Verpackung im mit Schüttgut gefüllten Zustand zu verbessern.

Alternativ oder ergänzend kann an einander abgewandten Seiten des Verpackungsgrundkörpers jeweils mindestens ein Deckblatt angeordnet sein, wobei jedes Deckblatt mindestens eine Lasche aufweist. Es kann vorgesehen sein, dass jedes Deckblatt genau eine Lasche aufweist. Auf diese Weise kann die manuelle Handhabbarkeit der Verpackung im gefüllten Zustand verbessert werden.

Nach einer weiteren Ausgestaltung der Verpackung kann vorgesehen sein, dass die Lasche integraler Bestandteil des Verpackungsgrundkörpers ist oder zwei oder mehr Laschen integraler Bestandteil des Verpackungsgrundkörpers sind. In diesem Fall kann auf eine zusätzliche Anbringung eines Deckblatts mit Lasche verzichtet werden oder mindestens ein Deckblatt ohne Lasche zur Versteifung der Verpackung vorgesehen sein.

Der Verpackungsgrundkörper kann ein Kunststoffgewebe aufweisen oder aus einem Kunststoffgewebe bestehen. Der Verpackungsgrundkörper kann ein Kunststoffgewebesack mit einem Kreuzboden und/oder einem versiegelten Boden sein.

Beispielsweise kann ein solches Kunststoffgewebe durch eine Vielzahl miteinander verwebter Kunststofffäden bereitgestellt worden sein und insbesondere als band- bzw. mattenförmiges oder schlauchförmiges Material zu dem Verpackungsgrundkörper weiterverarbeitet worden sein. Die Kunststofffäden des Kunststoffgewebes können jeweils aus einem oder mehreren Kunststoffen bestehen und/oder einlagig oder mehrlagig gebildet sein.

Der Verpackungsgrundkörper kann ein einlagiges oder mehrlagiges extrudiertes Kunststoffmaterial aufweisen oder aus einem einlagigen oder mehrlagigen extrudiertes Kunststoffmaterial bestehen. Das extrudierte Kunststoffmaterial kann als band- bzw. mattenförmiges oder schlauchförmiges Material zu dem Verpackungsgrundkörper weiterverarbeitet worden sein. Der Verpackungsgrundkörper kann ein Kunststoffsack mit einem Kreuzboden und/oder einem versiegelten Boden sein.

Der Verpackungsgrundkörper kann ein einlagiges oder mehrlagiges Papiermaterial aufweisen oder aus einem einlagigen oder mehrlagigen Papiermaterial bestehen. Der Verpackungsgrundkörper kann ein Papiersack mit einem Kreuzboden und/oder einem versiegelten Boden sein.

Ein die Lasche aufweisendes Deckblatt ist erfindungsgemäß auf einen Kreuzboden und/oder versiegelten bzw. gesiegelten Boden des Verpackungsgrundkörpers aufgebracht. Insbesondere kann das Deckblatt mit dem Kreuzboden und/oder versiegelten bzw. gesiegelten Boden des Verpackungsgrundkörpers verschweißt oder verklebt sein.

Ein die weitere Lasche aufweisendes Deckblatt ist auf einen weiteren Kreuzboden und/oder versiegelten bzw. gesiegelten Boden des Verpackungsgrundkörpers aufgebracht. Insbesondere kann das die weitere Lasche aufweisende Deckblatt mit dem weiteren Kreuzboden und/oder versiegelten bzw. gesiegelten Boden des Verpackungsgrundkörpers verschweißt oder verklebt sein. Das die Lasche aufweisende Deckblatt und das die weitere Lasche aufweisende Deckblatt können an einander abgewandten Seiten des Verpackungsgrundkörpers angeordnet sein.

Ein die Lasche aufweisendes Deckblatt kann auf einer an einen Kreuzboden und/oder versiegelten bzw. gesiegelten Boden des Verpackungsgrundkörpers angrenzenden Seitenfläche des Verpackungsgrundkörpers aufgebracht sein.

Insbesondere kann das Deckblatt mit der Seitenfläche verschweißt oder verklebt sein.

Ein die weitere Lasche aufweisendes Deckblatt kann auf einer an einen Kreuzboden und/oder versiegelten bzw. gesiegelten Boden des Verpackungsgrundkörpers angrenzenden weiteren Seitenfläche des Verpackungsgrundkörpers aufgebracht sein. Das die Lasche aufweisende Deckblatt und das die weitere Lasche aufweisende Deckblatt können an einander abgewandten Seiten des Verpackungsgrundkörpers angeordnet sein.

Der Verpackungsgrundkörper kann beschichtet sein. Eine solche Beschichtung kann insbesondere dazu dienen, das Eindringen von Flüssigkeit in den Innenraum des Verpackungsgrundkörpers zu vermeiden, um das Schüttgut trocken zu halten und vor Umgebungseinflüssen zu schützen.

Es kann vorgesehen sein, dass der Verpackungsgrundkörper in mindestens einem Bereich gefaltet und/oder versiegelt ist, um aus einem schlauchförmigen oder band- bzw. mattenförmigen Material ein Vorratsvolumen bzw. einen gegenüber der Umgebung abgegrenzten Innenraum auszubilden.

Es kann vorgesehen sein, dass der Verpackungsgrundkörper im fertig mit Schüttgut verfüllten Zustand umfangsseitig vollständig versiegelt bzw. verschlossen ist, sodass das Schüttgut nur durch eine zumindest teilweise Zerstörung des Verpackungsgrundkörpers aus dem Verpackungsgrundkörper entnommen werden kann.

Die Verpackung kann ein Ventilsack zum automatisierten Befüllen in einer Füllvorrichtung sein. Ein solcher Ventilsack hat ein Ventil, in das ein Füllstutzen der Füllvorrichtung automatisiert eingebracht werden kann, um den Ventilsack mit Schüttgut zu füllen.

Gemäß einer Ausgestaltung der Verpackung ist vorgesehen, dass die Verpackung mit einem Schüttgut gefüllt ist. Beispielsweise kann die Verpackung mit Zement, einem Kunststoffgranulat, Kalk, Sand, Kies oder einem anderen riesel- bzw. schüttfähigen Material gefüllt sein.

Die Verpackung kann eine Länge von 400 mm oder mehr aufweisen, eine Breite von 300 mm oder mehr aufweisen und eine Höhe von 100 mm oder mehr aufweist. Alternativ oder ergänzend kann die Verpackung eine Länge von 700 mm oder weniger aufweisen, eine Breite von 500 mm oder weniger aufweisen und eine Höhe von 200 mm oder weniger aufweisen. Die Maße beziehen sich auf den mit Schüttgut gefüllten Zustand der Verpackung und definieren den Innenraum bzw. das Vorratsvolumen der Verpackung, ohne die Dimensionen der Laschen zu berücksichtigen.

Beispielsweise kann die mit dem Schüttgut gefüllte Verpackung ein Zementsack mit einem Gewicht von 25 kg sein. Alternativ kann die mit dem Schüttgut gefüllte Verpackung beispielsweise ein Zementsack mit einem Gewicht von 50 kg sein.

Gemäß einem zweiten Aspekt betrifft die Erfindung ein Verfahren gemäß Anspruch 9 zum Herstellen einer Verpackung, mit den Verfahrensschritten: Bereitstellen eines Verpackungsgrundkörpers, wobei der Verpackungsgrundkörper einen Innenraum zum Bevorraten von Schüttgut begrenzt; Ausbilden mindestens einer Lasche, die ausgehend von der dem Innenraum abgewandten Außenseite des Verpackungsgrundkörpers auskragend erstreckt ist; und Einbringen einer Durchgangsöffnung in die Lasche.

Das Ausbilden der mindestens einer Lasche kann ein Bereitstellen und Verbinden mindestens eines Deckblatts mit dem Verpackungsgrundkörper aufweisen, wobei die Lasche Teil des Deckblatts ist. Das Deckblatt kann mit dem Verpackungsgrundkörper verschweißt oder verklebt werden.

Die Verpackung kann in erfindungsgemäßer Weise ausgestaltet sein.

Es kann vorgesehen sein, dass die Durchgangsöffnung durch Ausstanzen in die Lasche eingebracht wird. Insbesondere kann eine kreisrunde Durchgangsöffnung durch Ausstanzen in die Lasche eingebracht werden.

Alternativ kann die Durchgangsöffnung durch Schneiden, Einstechen oder dergleichen in die Lasche eingebracht werden. Insbesondere kann das Schneiden mechanisch mit einer Klinge oder durch Laserschneiden erfolgen.

Nach einer weiteren Ausgestaltung des Verfahrens kann vorgesehen sein, dass die Lasche umgeschlagen und an den Verpackungsgrundkörper angelegt wird und/oder die Lasche lösbar mit der dem Innenraum abgewandten Außenseite des Verpackungsgrundkörpers verbunden wird. Auf diese Weise kann die Verpackung in einfacher Weise gepackt und mit weiteren Verpackungen gestapelt und transportiert werden, ohne dass die Lasche den Transport oder die automatisierte Handhabung der Verpackung in einer Füllvorrichtung zum Einfüllen von Schüttgut behindert.

Die Lasche kann beispielsweise mit der Außenseite des Verpackungsgrundkörpers durch einen lösbare Klebe- oder Schweißverbindung, insbesondere einen oder mehrere lösbare Klebe- oder Schweißpunkte, verbunden sein.

Gemäß einer weiteren Ausgestaltung des Verfahrens kann vorgesehen sein, dass die Verpackung gefaltet und/oder flach ausgelegt wird, wobei die Verpackung eine rechteckige Grundform aufweist und wobei die Lasche zumindest abschnittsweise bündig und planflächig an dem Verpackungsgrundkörper anliegt. Auf diese Weise kann die Verpackung in einfacher Weise gepackt und mit weiteren Verpackungen gestapelt und transportiert werden, ohne dass die Lasche den Transport oder die automatisierte Handhabung der Verpackung in einer Füllvorrichtung zum Einfüllen von Schüttgut behindert.

Nachfolgend wird die Erfindung anhand einer Ausführungsbeispiele darstellenden Zeichnung näher beschrieben. Es zeigen jeweils schematisch:
- Fig. 1A: eine erste erfindungsgemäße Verpackung in einer perspektivischen Ansicht;
- Fig. 1B: eine vergrößerte Darstellung einer Lasche der Verpackung aus Fig. 1A;
- Fig. 1C: die Verpackung aus Fig. 1A in einer Explosionsdarstellung;
- Fig. 2: eine zweite erfindungsgemäße Verpackung in einer perspektivischen Ansicht;
- Fig. 3: ein Ablaufplan eines erfindungsgemäßen Verfahrens;
- Fig. 4: die Verpackung aus Fig. 2 in einem plan gelegten Zustand;
- Fig. 5A: eine dritte erfindungsgemäße Verpackung in einer perspektivischen Ansicht;
- Fig. 5B: die Verpackung aus Fig. 5A in einer Explosionsdarstellung;
- Fig. 6A: eine vierte erfindungsgemäße Verpackung in einer perspektivischen Ansicht;
- Fig. 6B: die Verpackung aus Fig. 6A in einer Explosionsdarstellung.

Fig. 1A zeigt eine Verpackung 2 gemäß einer Ausgestaltung der Erfindung. Die Verpackung 2 hat einen Verpackungsgrundkörper 4. Der Verpackungsgrundkörper 4 begrenzt einen Innenraum 6 zum Bevorraten von Schüttgut.

Die Verpackung 2 hat eine Lasche 8 und eine weitere Lasche 10.

Die Lasche 8 ist ausgehend von einer dem Innenraum 6 abgewandten Außenseite 12 des Verpackungsgrundkörpers 4 auskragend erstreckt. Die Lasche 8 hat eine Durchgangsöffnung 14 zum Einführen eines Hakens.

Die weitere Lasche 10 ist ausgehend von der dem Innenraum 6 abgewandten Außenseite 12 des Verpackungsgrundkörpers 4 auskragend erstreckt und weist eine Durchgangsöffnung 16 zum Einführen eines Hakens auf.

Die Lasche 8 und die weitere Lasche 10 sind vorliegend zweilagig gebildet.

Die Lasche 8 weist ein ringförmiges Versteifungselement 18 auf, das eine Öse 18 ist. Die weitere Lasche 10 weist ein ringförmiges Versteifungselement 20 auf, das eine Öse 20 ist. Die Versteifungselemente 18, 20 fassen die jeweils zugeordnete Durchgangsöffnung 14, 16 umfangsseitig vollständig ein. Gemäß alternativer Ausführungsformen der Erfindung kann vorgesehen sein, dass die Laschen kein Versteifungselement aufweisen.

Wie der vergrößerten Darstellung der Lasche 8 gemäß Fig. 1B zu entnehmen, weist die Lasche 8 einen Durchmesser D auf, der größer als 0,5 cm und kleiner als 5 cm ist.

Die Durchgangsöffnung 14 ist, wie auch die Durchgangsöffnung 16, vorliegend kreisrund ausgebildet.

Die Durchgangsöffnung 16 weist ebenfalls einen Durchmesser auf, der größer als 0,5 cm und kleiner als 5 cm ist.

Die Lasche 8 und die weitere Lasche 10 sind an einander abgewandten Seiten 22, 24 des Verpackungsgrundkörpers 4 angeordnet.

An dem Verpackungsgrundkörper 4 sind ein Deckblatt 26 und ein weiteres Deckblatt 28 befestigt. Die Lasche 8 ist Teil des Deckblatts 26. Die weitere Lasche 10 ist Teil des weiteren Deckblatts 28. Das Deckblatt 26 und das weitere Deckblatt 28 sind demnach ebenfalls an den einander abgewandten Seiten 22, 24 des Verpackungsgrundkörpers 4 angeordnet.

Die zweilagige Ausgestaltung der Lasche 8 ist dadurch bereitgestellt worden, dass das Deckblatt 26 im Bereich der Lasche 8 gefaltet ist. Gleichermaßen ist die zweilagige Ausgestaltung der weiteren Lasche 10 dadurch bereitgestellt worden, dass das weitere Deckblatt 28 im Bereich der Lasche 10 gefaltet worden ist.

Das Deckblatt 26 hat einen Befestigungsabschnitt 30, mit dem das Deckblatt 26 mit dem Verpackungsgrundkörper 4 verbunden ist. Der Befestigungsabschnitt 30 ist nicht gefaltet und hat eine geringere Wandstärke als die Lasche 8 des Deckblatts 26.

Gleichermaßen hat das weitere Deckblatt 28 einen Befestigungsabschnitt 32 mit dem das weitere Deckblatt 28 mit dem Verpackungsgrundkörper 4 verbunden ist. Der Befestigungsabschnitt 32 des weiteren Deckblatts 28 hat eine geringere Wandstärke als die weitere Lasche 10 des weiteren Deckblatts 28, da das weitere Deckblatt 28 im Bereich seines Befestigungsabschnitts 32 nicht gefaltet ist.

Die Deckblätter 26, 28 weisen vorliegend jeweils eine höhere Festigkeit auf als der Verpackungsgrundkörper 4. Insbesondere weisen die Deckblätter 26, 28 jeweils eine höhere Festigkeit auf als ein gesiegelter Kreuzboden 35 des Verpackungsgrundkörpers 4.

Die Deckblätter 26, 28 sind jeweils über die gesamte in x-Richtung gemessene Länge der jeweils zugeordneten Seitenflächen 22, 24 des Verpackungsgrundkörpers 4 erstreckt und überragen die jeweils zugeordneten Seitenflächen 22, 24 in dieser Längsrichtung x. Der in x-Richtung überstehenden Bereiche des jeweiligen Deckblatts 26, 28 sind demnach die jeweiligen Laschen 8,10.

Die Deckblätter 26, 28 überdecken die Seitenflächen 22, 24 jeweils vollständig.

Fig. 2 zeigt eine weitere Ausgestaltung einer erfindungsgemäßen Verpackung 2, wobei zur Vermeidung von Wiederholungen lediglich auf die Unterschiede zu dem voranstehend beschriebenen Ausführungsbeispiel eingegangen wird und gleichen Merkmalen gleiche Bezugszeichen zugeordnet werden.

Die Ausgestaltung gemäß Fig. 2 unterscheidet sich dadurch von dem voranstehend beschriebenen Ausführungsbeispiel, dass zusätzlich zwei weitere Deckblätter 34, 36 vorgesehen sind, die auf die Deckblätter 26, 28 aufgebracht sind.

Das Deckblatt 34 hat eine Lasche 38 und das Deckblatt 36 hat eine Lasche 40. Das Deckblatt 34 hat eine ovale Durchgangsöffnung 42 und das Deckblatt 36 hat eine ovale Durchgangsöffnung 44.

Die Deckblätter 34, 36 sind über die gesamte in z-Richtung gemessene Höhe der Seitenflächen 22, 24 des Verpackungsgrundkörpers 4 erstreckt und überragen die Seitenflächen 22, 24 jeweils in Höhenrichtung z betrachtet. Die in Höhenrichtung z über die Seitenflächen 22, 24 überstehenden Bereiche der jeweiligen Deckblätter 34, 36 bilden die jeweiligen Laschen 38, 40 der Deckblätter 34, 36. Die Deckblätter 26, 34 und 28, 36 bedecken die jeweils zugeordnete Seitenfläche 22, 24 vollständig.

Ein Verfahren zum Herstellen einer Verpackung 2 gemäß Fig. 2 weist die folgenden Verfahrensschritte auf:
I. Bereitstellen des Verpackungsgrundkörpers 4, wobei der Verpackungsgrundkörper 4 den Innenraum 6 zum Bevorraten von Schüttgut begrenzt;
II. Ausbilden von Laschen 8, 10, 38, 40, die ausgehend von der dem Innenraum 6 abgewandten Außenseite 12 des Verpackungsgrundkörpers 4 auskragend erstreckt sind; und
III. Einbringen der Durchgangsöffnungen 14, 16, 42, 44 in die Laschen 8, 10, 38, 40.

Das Ausbilden der Laschen 8, 10, 38, 40 weist ein Bereitstellen und Verbinden der Deckblätter 26, 28, 34, 36 mit dem Verpackungsgrundkörper 4 auf. Die Laschen 8, 10, 38, 40 sind Teil der Deckblätter 26, 28, 34, 36.

Die Durchgangsöffnungen 14, 16, 42, 44 werden durch Ausstanzen in die Laschen 8, 10, 38, 40 eingebracht und können bereits vor dem Anbringen der Deckblätter 26, 28, 34, 36 an dem Verpackungsgrundkörper 4 in die Deckblätter 26, 28, 34, 36 gestanzt worden sein.

Es kann vorgesehen sein, dass die Laschen 8, 10, 38, 40 in einem Verfahrensschritt IV. umgeschlagen bzw. gefaltet und an den Verpackungsgrundkörper 4 angelegt werden (Fig. 4).

Die Laschen 8, 10, 38, 40 werden lösbar mit der dem Innenraum 6 abgewandten Außenseite 12 des Verpackungsgrundkörpers 4 verklebt oder verschweißt.

Wie in Fig. 4 gezeigt, wird die Verpackung 2 im Verfahrensschritt IV. zudem gefaltet und flach ausgelegt wird, wobei die Verpackung 2 eine rechteckige Grundform aufweist und wobei die Laschen 8, 10, 38, 40 bündig und planflächig an dem Verpackungsgrundkörper 4 anliegen.

Die Figuren 5A und 5B zeigen eine weitere Ausgestaltung einer erfindungsgemäßen Verpackung 2, wobei zur Vermeidung von Wiederholungen lediglich auf die Unterschiede zu den voranstehend beschriebenen Ausführungsbeispielen eingegangen wird und gleichen Merkmalen gleiche Bezugszeichen zugeordnet werden.

Die Ausgestaltung gemäß Fig. 5A und 5B unterscheidet sich dadurch von den voranstehend beschriebenen Ausführungsbeispielen, dass die Seiten 22 und 24 des Verpackungsgrundkörpers jeweils als Kreuzboden 35 ausgeführt sind und die Deckblätter 26, 28 auf diese Kreuzböden 35 den Seiten 22, 24 aufgebracht sind.

Die Figuren 6A und 6B zeigen eine weitere Ausgestaltung einer erfindungsgemäßen Verpackung 2, wobei zur Vermeidung von Wiederholungen lediglich auf die Unterschiede zu den voranstehend beschriebenen Ausführungsbeispielen eingegangen wird und gleichen Merkmalen gleiche Bezugszeichen zugeordnet werden.

Die Ausgestaltung gemäß Fig. 6A und 6B unterscheidet sich dadurch von den voranstehend beschriebenen Ausführungsbeispielen, dass die Deckblätter 26, 28 auf Kreuzböden 35 aufgebracht sind, die an die Seiten 22, 24 angrenzen.

### Bezugszeichen

- 2: Verpackung
- 4: Verpackungsgrundkörper
- 6: Innenraum
- 8: Lasche
- 10: Lasche
- 12: Außenseite
- 14: Durchgangsöffnung
- 16: Durchgangsöffnung
- 18: Versteifungselement
- 20: Versteifungselement
- 22: Seite
- 24: Seite
- 26: Deckblatt
- 28: Deckblatt
- 30: Befestigungsabschnitt
- 32: Befestigungsabschnitt
- 34: Deckblatt
- 35: Kreuzboden
- 36: Deckblatt
- 38: Lasche
- 40: Lasche
- 42: Durchgangsöffnung
- 44: Durchgangsöffnung
- x: Längsrichtung
- y: Breitenrichtung
- z: Höhenrichtung
- D: Durchmesser

## Patentansprüche

1. Verpackung,
- mit einem Verpackungsgrundkörper (4),
- wobei der Verpackungsgrundkörper (4) einen Innenraum (6) zum Bevorraten von Schüttgut begrenzt,
- mit mindestens einer Lasche (8, 10, 38, 40),
- wobei die Lasche (8, 10, 38, 40) ausgehend von einer dem Innenraum (6) abgewandten Außenseite (12) des Verpackungsgrundkörpers (4) auskragend erstreckt ist
**dadurch gekennzeichnet,**
- **dass** die Lasche (8, 10, 38, 40) eine Durchgangsöffnung (14, 16, 42, 44) zum Einführen eines Hakens aufweist,
**dass** an dem Verpackungsgrundkörper (4) mindestens ein Deckblatt (26, 28, 34, 36) befestigt ist, wobei mindestens eine Lasche (8, 10, 38, 40) Teil des Deckblatts (26, 28, 34, 36) ist,
**dass** das Deckblatt (26, 28) über die gesamte Länge einer Seitenfläche (22, 24) des Verpackungsgrundkörpers (4) erstreckt ist und die Seitenfläche (22, 24) in einer Längsrichtung (x) überragt,
**dass** mindestens eine weitere Lasche (10, 40) vorgesehen ist, wobei die weitere Lasche (10, 40) ausgehend von der dem Innenraum (6) abgewandten Außenseite (12) des Verpackungsgrundkörpers (4) auskragend erstreckt ist und wobei die weitere Lasche (10, 40) eine Durchgangsöffnung (16, 44) zum Einführen eines Hakens aufweist,
**dass** die weitere Lasche Teil eines weiteren Deckblatts ist, welches auf einen weiteren Kreuzboden des Verpackungskörpers aufgebracht ist.

2. Verpackung nach Anspruch 1,
**dadurch gekennzeichnet, dass**
- die Lasche (8, 10) zwei- oder mehrlagig ist und/oder
- der Durchgangsöffnung (14, 16) der Lasche (8, 10) mindestens ein Versteifungselement (18, 20) zugeordnet ist, wobei das Versteifungselement (18, 20) die Durchgangsöffnung (14, 16) zumindest abschnittsweise einfasst.

3. Verpackung nach einem der voranstehenden Ansprüche,
**dadurch gekennzeichnet, dass**
- die Durchgangsöffnung (14, 16) eine Öffnungsweite (D) aufweist, die 0,5 cm oder mehr beträgt und/oder
- die Durchgangsöffnung (14, 16) eine Öffnungsweite (D) aufweist, die 10 cm oder weniger beträgt.

4. Verpackung nach Anspruch 1, **dadurch gekennzeichnet, dass**
- die Lasche (8, 38) und die weitere Lasche (10, 40) an einander abgewandten Seiten (22, 24) des Verpackungsgrundkörpers (4) angeordnet sind.

5. Verpackung nach Anspruch 1,
**dadurch gekennzeichnet, dass**
- das Deckblatt (26, 28) im Bereich der Lasche (8, 10) des Deckblattes (26, 28) mindestens einmal gefaltet ist und/oder
- ein Befestigungsabschnitt (30, 32) des Deckblatts (26, 28), mit dem das Deckblatt (26, 28) mit dem Verpackungsgrundkörper (4) verbunden ist, eine geringere Wandstärke aufweist als die Lasche (8, 10) des Deckblattes (26, 28).

6. Verpackung nach Anspruch 1 oder Anspruch 5,
**dadurch gekennzeichnet, dass**
- das Deckblatt (26, 28, 34, 36) eine höhere Festigkeit aufweist als der Verpackungsgrundkörper (4)
und/oder
- das Deckblatt (26, 28, 34, 36) eine höhere Festigkeit aufweist als ein verstärkter oder gesiegelter Boden (35) des Verpackungsgrundkörpers (4) und/oder
- das Deckblatt (26, 28, 34, 36) auf einen Kreuzboden (35) oder gesiegelten Boden des Verpackungsgrundkörpers (4) aufgebracht ist.

7. Verpackung nach einem der voranstehenden Ansprüche 5 oder 6, **dadurch gekennzeichnet, dass**
- das Deckblatt (34, 36) über die gesamte Höhe einer Seitenfläche (22, 24) des Verpackungsgrundkörpers (4) erstreckt ist und die Seitenfläche (22, 24) in einer Höhenrichtung (z) überragt.

8. Verpackung nach einem der voranstehenden Ansprüche 5 bis 7,
**dadurch gekennzeichnet, dass**
- an mindestens einer Seite (22, 24) des Verpackungsgrundkörpers (4) mindestens zwei Deckblätter (26, 28, 34, 36) angeordnet sind, die sich zumindest abschnittsweise überlappen, wobei jedes der Deckblätter (26, 28, 34, 36) mindestens eine Lasche (8, 10, 38, 40) aufweist, und/oder
- an einander abgewandten Seiten (22, 24) des Verpackungsgrundkörpers (4) jeweils mindestens ein Deckblatt (26, 28, 34, 36) angeordnet ist, wobei jedes Deckblatt (26, 28, 34, 36) mindestens eine Lasche (8, 10, 38, 40) aufweist.

9. Verfahren zum Herstellen einer Verpackung (2), mit den Verfahrensschritten:
- Bereitstellen eines Verpackungsgrundkörpers (4), wobei der Verpackungsgrundkörper (4) einen Innenraum (6) zum Bevorraten von Schüttgut begrenzt;
- Ausbilden mindestens einer Lasche (8, 10, 38, 40), die ausgehend von einer dem Innenraum (6) abgewandten Außenseite (12) des Verpackungsgrundkörpers (4) auskragend erstreckt ist; und
- Einbringen einer Durchgangsöffnung (14, 16, 42, 44) in die Lasche (8, 10, 38, 40)
**dadurch gekennzeichnet,**
**dass** an dem Verpackungsgrundkörper (4) mindestens ein Deckblatt (26, 28, 34, 36) befestigt wird, wobei mindestens eine Lasche (8, 10, 38, 40) Teil des Deckblatts (26, 28, 34, 36) ist,
**dass** das Deckblatt (26, 28) über die gesamte Länge einer Seitenfläche (22, 24) des Verpackungsgrundkörpers (4) erstreckt ist und die Seitenfläche (22, 24) in einer Längsrichtung (x) überragt,
**dass** mindestens eine weitere Lasche (10, 40) ausgebildet wird, wobei die weitere Lasche (10, 40) ausgehend von der dem Innenraum (6) abgewandten Außenseite (12) des Verpackungsgrundkörpers (4) auskragend erstreckt ist und wobei die weitere Lasche (10, 40) eine Durchgangsöffnung (16, 44) zum Einführen eines Hakens aufweist,
**dass** die weitere Lasche Teil eines weiteren Deckblatts ist, welches auf einen weiteren Kreuzboden des Verpackungskörpers aufgebracht wird.

10. Verfahren nach Anspruch 9,
**dadurch gekennzeichnet, dass**
- das Ausbilden mindestens einer Lasche (8, 10, 38, 40) ein Bereitstellen und Verbinden mindestens eines Deckblatts (26, 28, 34, 36) mit dem Verpackungsgrundkörper (4) aufweist,
- wobei die Lasche (8, 10, 38, 40) Teil des Deckblatts (26, 28, 34, 36) ist.

11. Verfahren nach Anspruch 9 oder 10,
**dadurch gekennzeichnet, dass**
- die Durchgangsöffnung (14, 16, 42, 44) durch Ausstanzen in die Lasche (8, 10, 38, 40) eingebracht wird.

12. Verfahren nach einem der voranstehenden Ansprüche 9 bis 11,
**dadurch gekennzeichnet, dass**
- die Lasche (8, 10, 38, 40) umgeschlagen und an den Verpackungsgrundkörper (4) angelegt wird
und/oder
- die Lasche (8, 10, 38, 40) lösbar mit der dem Innenraum (6) abgewandten Außenseite (12) des Verpackungsgrundkörpers (4) verbunden wird.

13. Verfahren nach einem der voranstehenden Ansprüche 9 bis 12,
**dadurch gekennzeichnet, dass**
- die Verpackung (2) gefaltet und/oder flach ausgelegt wird,
- wobei die Verpackung (2) eine rechteckige Grundform aufweist und
- wobei die Lasche (8, 10, 38, 40) zumindest abschnittsweise bündig und planflächig an dem Verpackungsgrundkörper (4) anliegt.

## Claims

1. Item of packaging,
- with a main packaging body (4),
- wherein the main packaging body (4) delimits an interior space (6) for storing bulk goods,
- with at least one flap (8, 10, 38, 40),
- wherein the flap (8, 10, 38, 40) projectingly extends from an outer side (12) of the main packaging body (4) that faces away from the interior space (6),
**characterized in that**
- the flap (8, 10, 38, 40) has a through-opening (14, 16, 42, 44) for inserting a hook,
at least one cover sheet (26, 28, 34, 36) is fastened to the main packaging body (4), wherein at least one flap (8, 10, 38, 40) is part of the cover sheet (26, 28, 34, 36),
the cover sheet (26, 28) extends over the entire length of a side surface (22, 24) of the main packaging body (4) and projects beyond the side surface (22, 24) in a longitudinal direction (x),
at least one further flap (10, 40) is provided, wherein the further flap (10, 40) projectingly extends from the outer side (12) of the main packaging body (4) facing away from the interior space (6) and wherein the further flap (10, 40) has a through-opening (16, 44) for inserting a hook,
the further flap is part of a further cover sheet which is applied to a further star seal bottom of the packaging body.

2. Item of packaging according to claim 1,
**characterized in that**
- the flap (8, 10) has two or more layers and/or
- at least one stiffening element (18, 20) is assigned to the through-opening (14, 16) of the flap (8, 10), wherein the stiffening element (18, 20) surrounds the through-opening (14, 16) at least in sections.

3. Item of packaging according to any one of the preceding claims,
**characterized in that**
- the through-opening (14, 16) has an opening width (D) which is 0.5 cm or more and/or
- the through-opening (14, 16) has an opening width (D) which is 10 cm or less.

4. Item of packaging according to claim 1,
**characterized in that**
- the flap (8, 38) and the further flap (10, 40) are arranged on opposite sides (22, 24) of the main packaging body (4).

5. Item of packaging according to claim 1,
**characterized in that**
- the cover sheet (26, 28) is folded at least once in the region of the flap (8, 10) of the cover sheet (26, 28) and/or
- a fastening section (30, 32) of the cover sheet (26, 28), by which the cover sheet (26, 28) is connected to the main packaging body (4), has a wall thickness which is less than that of the flap (8, 10) of the cover sheet (26, 28).

6. Item of packaging according to claim 1 or claim 5,
**characterized in that**
- the cover sheet (26, 28, 34, 36) has a higher strength than the main packaging body (4) and/or
- the cover sheet (26, 28, 34, 36) has a higher strength than a reinforced or sealed bottom (35) of the main packaging body (4) and/or
- the cover sheet (26, 28, 34, 36) is applied to a star seal bottom (35) or sealed bottom of the main packaging body (4).

7. Item of packaging according to any one of the preceding claims 5 or 6, **characterized in that**
- the cover sheet (34, 36) extends over the entire height of a side surface (22, 24) of the main packaging body (4) and projects beyond the side surface (22, 24) in a height direction (z).

8. Item of packaging according to any one of the preceding claims 5 to 7, **characterized in that**
- at least two cover sheets (26, 28, 34, 36) are arranged on at least one side (22, 24) of the main packaging body (4), which overlap at least in sections, wherein each of the cover sheets (26, 28, 34, 36) has at least one flap (8, 10, 38, 40), and/or
- at least one respective cover sheet (26, 28, 34, 36) is arranged on opposite sides (22, 24) of the main packaging body (4), wherein each cover sheet (26, 28, 34, 36) has at least one flap (8, 10, 38, 40).

9. Method for producing an item of packaging (2), with the method steps of:
- providing a main packaging body (4), wherein the main packaging body (4) delimits an interior space (6) for storing bulk goods;
- forming at least one flap (8, 10, 38, 40) which projectingly extends from an outer side (12) of the main packaging body (4) that faces away from the interior space (6); and
- introducing a through-opening (14, 16, 42, 44) into the flap (8, 10, 38, 40),
**characterized in that**
at least one cover sheet (26, 28, 34, 36) is fastened to the main packaging body (4), wherein at least one flap (8, 10, 38, 40) is part of the cover sheet (26, 28, 34, 36),
the cover sheet (26, 28) extends over the entire length of a side surface (22, 24) of the main packaging body (4) and projects beyond the side surface (22, 24) in a longitudinal direction (x),
at least one further flap (10, 40) is formed, wherein the further flap (10, 40) projectingly extends from the outer side (12) of the main packaging body (4) facing away from the interior space (6) and wherein the further flap (10, 40) has a through-opening (16, 44) for inserting a hook,
the further flap is part of a further cover sheet which is applied to a further star seal bottom of the packaging body.

10. Method according to claim 9,
**characterized in that**
- the forming of at least one flap (8, 10, 38, 40) has a provision and connection of at least one cover sheet (26, 28, 34, 36) to the main packaging body (4),
- wherein the flap (8, 10, 38, 40) is part of the cover sheet (26, 28, 34, 36).

11. Method according to claim 9 or 10,
**characterized in that**
- the through-opening (14, 16, 42, 44) is introduced into the flap (8, 10, 38, 40) by punching.

12. Method according to any one of the preceding claims 9 to 11, **characterized in that**
- the flap (8, 10, 38, 40) is folded over and placed against the main packaging body (4)
and/or
- the flap (8, 10, 38, 40) is detachably connected to the outer side (12) of the main packaging body (4) facing away from the interior space (6).

13. Method according to any one of the preceding claims 9 to 12, **characterized in that**
- the item of packaging (2) is folded and/or laid out flat,
- wherein the item of packaging (2) has a rectangular basic shape and
- wherein the flap (8, 10, 38, 40) lies flush and flat against the main packaging body (4), at least in sections.

## Revendications

1. Emballage,
- avec un corps de base d'emballage (4),
- dans lequel le corps de base d'emballage (4) délimite un espace intérieur (6) pour le stockage de produits en vrac,
- avec au moins une attache (8, 10, 38, 40),
- dans lequel l'attache (8, 10, 38, 40) s'étend en saillie à partir d'un côté extérieur (12) du corps de base d'emballage (4) opposé à l'espace intérieur (6)
**caractérisé en ce que**
- l'attache (8, 10, 38, 40) présente une ouverture traversante (14, 16, 42, 44) pour l'insertion d'un crochet,
au moins une feuille de couverture (26, 28, 34, 36) est fixée au corps de base d'emballage (4), dans lequel au moins une attache (8, 10, 38, 40) fait partie de la feuille de couverture (26, 28, 34, 36),
la feuille de couverture (26, 28) s'étend sur toute la longueur d'une surface latérale (22, 24) du corps de base d'emballage (4) et dépasse de la surface latérale (22, 24) dans une direction longitudinale (x),
au moins une attache supplémentaire (10, 40) est prévue, dans lequel l'attache supplémentaire (10, 40) s'étend en saillie à partir du côté extérieur (12) du corps de base d'emballage (4) opposé à l'espace intérieur (6) et dans lequel l'attache supplémentaire (10, 40) présente une ouverture traversante (16, 44) pour l'insertion d'un crochet,
l'attache supplémentaire fait partie d'une feuille de couverture supplémentaire, laquelle est appliquée sur un fond croisé supplémentaire du corps d'emballage.

2. Emballage selon la revendication 1,
**caractérisé en ce que**
- l'attache (8, 10) est à deux ou plusieurs couches et/ou
- au moins un élément de raidissement (18, 20) est associé à l'ouverture traversante (14, 16) de l'attache (8, 10), dans lequel l'élément de raidissement (18, 20) entoure l'ouverture traversante (14, 16) au moins par sections.

3. Emballage selon l'une quelconque des revendications précédentes,
**caractérisé en ce que**
- l'ouverture traversante (14, 16) présente une largeur d'ouverture (D) qui est de 0,5 cm ou plus et/ou
- l'ouverture traversante (14, 16) présente une largeur d'ouverture (D) qui est de 10 cm ou moins.

4. Emballage selon la revendication 1,
**caractérisé en ce que**
- l'attache (8, 38) et l'attache supplémentaire (10, 40) sont disposées sur des côtés opposés (22, 24) l'un à l'autre du corps de base d'emballage (4).

5. Emballage selon la revendication 1,
**caractérisé en ce que**
- la feuille de couverture (26, 28) est pliée au moins une fois au niveau de l'attache (8, 10) de la feuille de couverture (26, 28) et/ou
- une section de fixation (30, 32) de la feuille de couverture (26, 28), par laquelle la feuille de couverture (26, 28) est connectée au corps de base d'emballage (4), présente une épaisseur de paroi inférieure à celle de l'attache (8, 10) de la feuille de couverture (26, 28).

6. Emballage selon la revendication 1 ou la revendication 5,
**caractérisé en ce que**
- la feuille de couverture (26, 28, 34, 36) présente une résistance supérieure à celle du corps de base d'emballage (4) et/ou
- la feuille de couverture (26, 28, 34, 36) présente une résistance supérieure à celle d'un fond renforcé ou scellé (35) du corps de base d'emballage (4) et/ou
- la feuille de couverture (26, 28, 34, 36) est appliquée sur un fond croisé (35) ou un fond scellé du corps de base d'emballage (4).

7. Emballage selon l'une quelconque des revendications 5 ou 6 précédentes, **caractérisé en ce que**
- la feuille de couverture (34, 36) s'étend sur toute la hauteur d'une surface latérale (22, 24) du corps de base d'emballage (4) et dépasse de la surface latérale (22, 24) dans une direction de hauteur (z).

8. Emballage selon l'une quelconque des revendications 5 à 7 précédentes, **caractérisé en ce que**
- au moins deux feuilles de couverture (26, 28, 34, 36), qui se chevauchent au moins par sections, sont disposées sur au moins un côté (22, 24) du corps de base d'emballage (4), dans lequel chacune des feuilles de couverture (26, 28, 34, 36) présente au moins une attache (8, 10, 38, 40), et/ou
- au moins une feuille de couverture (26, 28, 34, 36) est disposée sur chacun des côtés (22, 24) opposés l'un à l'autre du corps de base d'emballage (4), dans lequel chaque feuille de couverture (26, 28, 34, 36) présente au moins une attache (8, 10, 38, 40).

9. Procédé de fabrication d'un emballage (2), avec les étapes de procédé de :
- préparation d'un corps de base d'emballage (4), dans lequel le corps de base d'emballage (4) délimite un espace intérieur (6) pour le stockage de produits en vrac ;
formation d'au moins une attache (8, 10, 38, 40) qui s'étend en saillie à partir d'un côté extérieur (12) du corps de base d'emballage (4) opposé à l'espace intérieur (6) ; et
- insertion d'une ouverture traversante (14, 16, 42, 44) dans l'attache (8, 10, 38, 40)
**caractérisé en ce que**
au moins une feuille de couverture (26, 28, 34, 36) est fixée au corps de base d'emballage (4), dans lequel au moins une attache (8, 10, 38, 40) fait partie de la feuille de couverture (26, 28, 34, 36),
la feuille de couverture (26, 28) s'étend sur toute la longueur d'une surface latérale (22, 24) du corps de base d'emballage (4) et dépasse de la surface latérale (22, 24) dans une direction longitudinale (x),
au moins une attache supplémentaire (10, 40) est formée, dans lequel l'attache supplémentaire (10, 40) s'étend en saillie à partir du côté extérieur (12) du corps de base d'emballage (4) opposé à l'espace intérieur (6) et dans lequel l'attache supplémentaire (10, 40) présente une ouverture traversante (16, 44) pour l'insertion d'un crochet,
l'attache supplémentaire fait partie d'une feuille de couverture supplémentaire, laquelle est appliquée sur un fond croisé supplémentaire du corps d'emballage.

10. Procédé selon la revendication 9,
**caractérisé en ce que**
- la formation d'au moins une attache (8, 10, 38, 40) présente une mise à disposition et connexion d'au moins une feuille de couverture (26, 28, 34, 36) avec le corps de base d'emballage (4),
- dans lequel l'attache (8, 10, 38, 40) fait partie de la feuille de couverture (26, 28, 34, 36).

11. Procédé selon la revendication 9 ou 10,
**caractérisé en ce que**
- l'ouverture traversante (14, 16, 42, 44) est pratiquée par poinçonnage dans l'attache (8, 10, 38, 40).

12. Procédé selon l'une quelconque des revendications 9 à 11 précédentes, **caractérisé en ce que**
- l'attache (8, 10, 38, 40) est rabattue et appliquée contre le corps de base d'emballage (4)
et/ou
- l'attache (8, 10, 38, 40) est connectée de manière amovible au côté extérieur (12) du corps de base d'emballage (4) opposé à l'espace intérieur (6).

13. Procédé selon l'une quelconque des revendications 9 à 12 précédentes, **caractérisé en ce que**
- l'emballage (2) est plié et/ou posé à plat,
- dans lequel l'emballage (2) présente une forme de base rectangulaire et
- dans lequel l'attache (8, 10, 38, 40) repose au moins par sections à ras et sur une surface plane contre le corps de base d'emballage (4).
